# FASCICULE DE BREVET EUROPEEN

(11) **EP 0 653 915 B1**
(45) Date de publication et mention de la délivrance du brevet: **07.04.1999**
(21) Numéro de dépôt: 94918411.3
(22) Date de dépôt: 06.06.1994
(51) Int. Cl.: A45D 1/04, A45D 20/00

(54) **APPAREIL DE TRAITEMENT ET/OU DE MISE EN FORME DES CHEVEUX COMPORTANT UN TUBE DE DISTRIBUTION DE VAPEUR**
MIT EINEM DAMPFVERTEILUNGSROHR AUSGERÜSTETES GERÄT ZUR BEHANDLUNG UND/ODER ZUM FORMEN VON HAAREN
HAIR CONDITIONING AND/OR STYLING DEVICE WITH A STEAM DISTRIBUTION TUBE

(30) Priorité: 04.06.1993 FR 9307152
(43) Date de publication de la demande: 24.05.1995
(73) Titulaire: SEB S.A., 69130 Ecully (FR)
(72) Inventeur: BONTOUX, Daniel, F-69230 Saint-Genis-Laval (FR); DEBOURG, Jean-Pierre, F-69008 Lyon (FR)
(86) Numéro de dépôt international: FR9400666
(87) Numéro de publication internationale: WO9428758

(56) Documents cités:
- FR-A- 2 338 670
- US-A- 4 029 110
- US-A- 4 209 685
- US-A- 4 341 229

## Description

### DOMAINE TECHNIQUE

La présente invention se rapporte au domaine technique général des appareils de traitement et/ou de mise en forme des cheveux, tels que ceux permettant d'assurer des fonctions de coiffage, séchage, mise en plis, ou frisage par exemple.

La présente invention concerne un appareil à vapeur pour le traitement et/ou la mise en forme des cheveux, comprenant un boîtier avec un moyen de préhension, un corps d'enroulement pour les mèches de cheveux, monté sur le boîtier et, s'étendant à partir de ce dernier, un organe de production de vapeur relié à un moyen de distribution de vapeur débouchant dans le corps d'enroulement, et un moyen de serrage d'une mèche de cheveux, tel qu'une pince, sur le corps d'enroulement.

L'appareil conforme à l'invention est plus particulièrement destiné à assurer une fonction d'immobilisation d'une mèche de cheveux en vue d'assurer ou de faciliter le frisage de ladite mèche. A ce titre, l'appareil de traitement et/ou de mise en forme conforme à l'invention concerne plus spécifiquement, mais non exclusivement, les appareils à friser. L'appareil conforme à l'invention peut cependant bien évidemment comporter en association sur le boîtier le constituant des dispositifs supplémentaires aptes à fournir d'autres fonctions de traitement et/ou de mise en forme des cheveux, telle qu'une brosse, ou tout autre moyen susceptible de fournir de la chaleur, de la vapeur, un flux d'air, ou même un produit de traitement. L'appareil conforme à l'invention comprend donc également des appareils tels que des fers à coiffer ou à friser pourvus de moyens de chauffe et de génération de vapeur.

### TECHNIQUE ANTERIEURE

Il est déjà connu pour assurer l'enroulement et le bouclage d'une mèche de cheveux, d'avoir recours à des appareils comportant un boîtier formant un organe de préhension, tel qu'un manche, ledit boîtier étant pourvu ou relié à un moyen de chauffe et à des moyens de génération de vapeur et de génération d'air. Le boîtier comporte à une extrémité un tube percé à sa périphérie d'une série d'orifices servant au passage de la vapeur. Le tube est également associé à une pince, mobile en éloignement ou en rapprochement du tube afin d'assurer le serrage de l'extrémité de la mèche de cheveux sur ledit tube. L'utilisateur peut alors par rotation de l'ensemble de l'appareil assurer l'enroulement de la mèche autour du tube, puis vaporiser la vapeur à travers la mèche. Les appareils réalisés selon ce principe ne donnent pas entièrement satisfaction en raison de leur difficulté de manipulation rendant l'opération d'enroulement de la mèche délicate, puisqu'il est nécessaire pour l'enroulement de mettre en rotation l'ensemble de l'appareil à partir du moyen de préhension. De tels appareils sont également généralement associés à un moyen générant un flux d'air destiné à se mélanger avec le flux de vapeur, le flux d'air provenant du boitier. Il s'avère que le mélange air/vapeur se réalise de manière particulièrement hétérogène à la fois sur la périphérie du tube et selon sa direction longitudinale. On observe en effet la création de zones de mélange hétérogène, localisées de manière aléatoire sur le tube, ce qui conduit à une imprégnation de la mèche également hétérogène et incontrôlée. La sécurité de fonctionnement de ces appareils n'est également pas parfaite, puisqu'en raison de la pression de vapeur relativement élevée par rapport à celle du flux d'air, il est à craindre la création de flux de vapeur susceptibles de se diriger vers le boîtier et par conséquent vers les organes électriques de l'appareil.

Un appareil de l'art antérieur similaire à ceux décrits précédemment est divulgué dans le document US-A-40.29.110. Cet appareil comporte un moyen générateur de vapeur monté sur l'extrémité du corps d'enroulement à l'opposé du boîtier. La diffusion de la vapeur à travers la mèche de cheveux enroulée sur le corps d'enroulement n'est ainsi pas répartie de manière optimale.

L'objet de l'invention vise en conséquence à réaliser un nouvel appareil à vapeur pour le traitement et/ou la mise en forme de cheveux, susceptible de porter remède aux divers inconvénients énumérés précédemment et dans lequel la réalisation de la mèche est particulièrement facilitée tout en permettant une imprégnation homogène de la mèche par la vapeur et ce, en toute sécurité pour l'utilisateur.

Un autre objet de l'invention vise à fournir un nouvel appareil à vapeur dans lequel la distribution de vapeur à travers la mèche de cheveux est particulièrement maîtrisée.

Un objet complémentaire de l'invention vise à fournir un appareil à vapeur dans lequel le mélange air/vapeur est réalisé de manière homogène.

Un autre objet de l'invention vise à fournir un appareil à vapeur dont la conception est simplifiée et susceptible d'être réalisée à moindre coût.

Un autre objet de l'invention vise à proposer un nouveau procédé de traitement et/ou de mise en forme des cheveux, permettant d'assurer en toute sécurité une répartition homogène de la vapeur dans la mèche de cheveux.

### EXPOSE DE L'INVENTION

Les objets assignés à l'invention sont atteints à l'aide d'un appareil à vapeur pour le traitement et/ou la mise en forme des cheveux comportant les caractéristiques de la revendication 1.

Les objets assignés à l'invention sont également atteints à l'aide d'un procédé de traitement et/ou de mise en forme des cheveux comportant les caractéristiques de la revendication 12.

### DESCRIPTION SOMMAIRE DES DESSINS

D'autres particularités et avantages de l'invention apparaitront et ressortiront plus en détail à la lecture de la description faite ci-après, en référence aux dessins annexés, donnés à titre d'exemples illustratifs et non limitatifs dans lesquels :
- La figure 1 montre selon une vue en perspective partielle un appareil de traitement et/ou de mise en forme des cheveux conforme à l'invention.
- La figure 2 montre selon une coupe partielle transversale/longitudinale un appareil de traitement et/ou de mise en forme des cheveux conforme à l'invention.
- La figure 3 montre une vue en coupe transversale de l'appareil de traitement conforme à l'invention effectuée selon la ligne III-III de la figure 2.

### MEILLEURE MANIERE DE REALISER L'INVENTION

L'appareil à vapeur de traitement et/ou de mise en forme des cheveux conforme à l'invention, tel que l'appareil à friser montré aux figures 1 à 3, comporte un moyen de préhension 1, constitué par une poignée destinée à être saisie par la main de l'utilisateur. Dans l'exemple particulier de réalisation montré aux figures 1 à 3, le moyen de préhension 1 forme le boîtier de l'appareil dans lequel ou à partir duquel sont agencés les différents éléments le constituant. Le moyen de préhension 1 est par exemple constitué d'un corps cylindrique d'axe de révolution x -x', sur lequel est avantageusement monté libre à rotation selon ledit axe x-x', un corps d'enroulement 2. Ce dernier est également avantageusement de forme cylindrique, aligné selon l'axe x-x' et relié à des moyens de commande et d'arrêt (non montrés aux figures) de la rotation du corps enrouleur 2. Dans l'exemple montré, les moyens de commande et d'arrêt sont constitués d'un bouton de commande à deux positions assurant le blocage ou la libération de la rotation du corps enrouleur 2 autour de son axe de révolution x-x'. Le corps enrouleur 2 peut également être relié à un ensemble de motorisation électrique capable d'assurer sa rotation, ou être monté de manière fixe sur le moyen de préhension.

Le corps d'enroulement 2 peut être pourvu à sa périphérie d'une série de nervures 4, délimitant entre elles des rainures 4a, pour favoriser l'accrochage d'une mèche de cheveux, ou s opposer à son glissement lors de l'enroulement autour du corps d'enroulement 2. Dans l'exemple montré, les nervures 4 et rainures 4a sont longitudinales, mais il est bien évident que tout type de moyen susceptible d'assurer une fonction équivalente est envisageable.

Le corps d'enroulement 2, de préférence de section circulaire, est également pourvu à sa périphérie d'une série de perçages 4b ménagés dans son épaisseur et répartis longitudinalement à sa surface le long des rainures 4a.

Le corps d'enroulement 2 est creux, de section sensiblement constante, et solidaire par une extrémité 5a du moyen de préhension 1. Il est limité vers son autre extrémité par une paroi interne 5b de cloisonnement formant une face interne terminale 5c faisant face au moyen de préhension 1.

L'appareil de traitement et/ou de mise en forme des cheveux conforme à l'invention comporte également au moins une pince mobile 10 destinée au serrage de l'extrémité d'une mèche de cheveux sur la surface périphérique du corps d'enroulement 2. La pince mobile 10 est montée de manière avantageuse sur le corps enrouleur 2 de manière à être librement déplaçable le long de ce dernier. Avantageusement, la pince mobile 10 est déplaçable selon l'axe longitudinal x-x' du corps d'enroulement 2, par l'intermédiaire d'un coulisseau 11 monté mobile sur ledit corps. La cinématique du déplacement peut être inversée, la pince mobile 10 étant montée à demeure sur le boîtier, alors que le corps d'enroulement 2 est déplaçable relativement à la pince 10.

La pince mobile 10 est destinée à assurer le serrage de l'extrémité d'une mèche de cheveux sur le corps d'enroulement 2 par l'intermédiaire d'un bras de compression 13 s'étendant selon l'axe x-x' et destiné à s'appliquer longitudinalement sur la périphérie dudit corps.

La pince 10 comporte à son extrémité opposée au bras de compression 13 une tête de commande 15 destinée à être actionnée manuellement pour permettre la rotation de la pince 10 autour d'un axe de rotation transversal (non montré aux figures). De manière connue en soit, la pince 10 est montée sur le coulisseau 11 en association avec un moyen de rappel élastique (non montré aux figures) tel qu'une lame ou un ressort assurant le rappel élastique permanent du bras de compression 13 en appui sur la périphérie du corps d'enroulement 2.

L'appareil à vapeur conforme à l'invention comporte également un organe de production de vapeur (non montré aux figures), tel qu'un générateur, interne ou externe a l'appareil, relié à un moyen de distribution de vapeur constitué par un élément tubulaire 20 monté coaxial au corps d'enroulement 2 et dans ce dernier, sensiblement sur toute la longueur du corps d'enroulement 2, à partir d'une entrée 20a située dans le boîtier.

L'élément tubulaire 20 est avantageusement en contact frictionnel avec le corps d'enroulement 2 et comporte dans sa version préférentielle montrée aux figures 1 à 3, au moins un orifice 21 de distribution de vapeur situé à son extrémité terminale, et s'étendant de préférence sur la totalité de sa section transversale.

L'élément tubulaire 20 s'étend dans le corps d'enroulement 2 à partir du boîtier sensiblement jusqu'à la paroi 5b et s'arrête à distance de cette dernière pour ménager une chambre de distribution 25.

La vapeur provenant d'un réservoir interne ou externe à l'appareil est en conséquence conduite dans l'élément tubulaire 20 à partir de son entrée 20a, selon la flèche F1, et débouche par l'orifice 21 dans la chambre 25 ménagée entre ledit orifice 21 et la face interne terminale 5c du corps d'enroulement 2.

A titre de variante, il est possible de réaliser une pluralité d'orifices 21 à l'extrémité terminale de l'élément tubulaire 20, opposée à l'entrée 20a.

L'élément tubulaire 20 présente une section transversale de forme géométrique et de dimensions appropriées pour délimiter entre sa surface extérieure et la surface interne du corps d'enroulement 2 une série d'évidements longitudinaux 26 formant à partir de l'extrémité terminale de l'élément tubulaire 20, des canaux de répartition du flux de vapeur en direction du boîtier.

Selon la variante préférentielle montrée aux figures 1 à 3 l'élément tubulaire 20 est formé par un tube écrasé à au moins trois, et de préférence quatre branches 27 s'étendant radialement et se trouvant en contact frictionnel avec la surface interne du corps d'enroulement 2. Dans ce cas les branches 27 supportent le corps d'enroulement 2 en au moins trois et de préférences quatre génératrices, les évidements 26 étant délimités entre deux branches 27 adjacentes. D'autres formes de la section transversale de l'élément tubulaire sont bien évidemment envisageables, et par exemple une forme triangulaire, dès lors qu'un espace suffisant est ménagé pour assurer le passage du flux de vapeur de l'orifice 21 dans la chambre de distribution 25, puis dans les évidements 26.

Selon une autre variante préférentielle de l'invention, le boîtier de l'appareil est équipé de manière à comporter une unité de ventilation (non montrée aux figures) apte à créer une veine d'air provenant du boitier et progressant dans les évidements 26 en sens inverse de la progression du flux de vapeur provenant de la chambre de distribution 25.

La veine d'air de ventilation circule en conséquence dans les évidements 26 à partir du boîtier et vers l'extrémité terminale de l'élément tubulaire 20 pour assurer le mélange air/vapeur de manière homogène dans les évidements 26.

Selon une variante complémentaire de l'invention la veine d'air de ventilation peut comporter une section périphérique annulaire de ventilation entourant le corps d'enroulement 2 et passant à travers une bague perforée 30 assurant la liaison entre ledit corps et l'intérieur du boitier.

Le fonctionnement d'un appareil conforme à l'invention est le suivant :

L'utilisateur saisit d'une main l'appareil par le moyen de préhension et appuie sur la tête 15 de manière à assurer le dégagement de la pince 10. Ceci permet de mettre en place entre le bras de compression 13 et le corps d'enroulement 2, une mèche de cheveux qui est ensuite immobilisée par relâchement de la tête 15. L'utilisateur peut ensuite mettre en rotation le corps d'enroulement 2 par l'intermédiaire du moyen de commande de façon à enrouler la mèche sur la pince 10 et sur le corps d'enroulement 2. L'utilisateur met en marche l'organe de production de vapeur afin de générer un flux d'arrivée de vapeur à l'intérieur de l'élément tubulaire 20 par l'entrée 20a selon la flèche F1. Le flux d'arrivée de vapeur F1 est donc conduit sans échappement sensiblement sur la totalité de la longueur de l'élément tubulaire 20 vers l'extérieur de l'appareil en direction de son extrémité vers la chambre de distribution 25. Le flux d'arrivée de vapeur est ensuite libéré au voisinage de l'extrémité du corps d'enroulement 2 au niveau de la paroi 5b par passage à travers l'orifice 21 et est dirigé à l'extérieur dudit élément tubulaire 20 en sens inverse des flèches F1, selon la direction F2 dans les évidements 26. Simultanément,le flux d'air de ventilation produit dans le boîtier progresse selon la flèche F3 dans les évidements 26 à l'encontre du flux de vapeur libéré. Les deux flux sont donc amenés à former un mélange air/vapeur dans les évidements 26 juste avant la pénétration du mélange dans le mèche de cheveux, c'est-à-dire avant l'expulsion du mélange, selon les flèches F4 à travers les perçages 4b.

L'appareil à vapeur et le procédé afférent conforme à l'invention permettent en conséquence un échappement des vapeurs dans une zone éloignée des principaux organes électriques de l'appareil c'est à dire à l'opposé du boîtier ce qui améliore la sécurité électrique de l'appareil après avoir cheminé le long de toute la longueur du corps d'enroulement 2 et de l'élément tubulaire 20. Cette construction présente également un bilan thermique amélioré en permettant un contact de la vapeur avec l'élément tubulaire 20 sur un trajet allongé puisqu'il concerne à la fois le trajet aller et le trajet retour de la vapeur dans les évidements 26. Par ailleurs, la création d'un flux de vapeur et d'un flux d'air de ventilation de direction opposée, ainsi que le mélange respectif de ces deux flux opposés au sein de canaux de répartition assurent un mélange et une répartition homogène des deux flux dans une enceinte partiellement fermée juste avant la pénétration dans la mèche de cheveux.

La maîtrise du mélange, ainsi que la dynamique des flux permettent une bonne pénétration du mélange dans la mèche de cheveux. Par ailleurs la réalisation de l'élément tubulaire 20 est particulièrement simple sur le plan industriel, puisque aucun perçage de l'élément tubulaire 20 n'est nécessaire selon la variante préférentielle.

### POSSIBILITES D'APPLICATION INDUSTRIELLE

L'invention trouve son application industrielle dans la réalisation d'appareils à vapeur servant au traitement et à la mise en forme des cheveux, et notamment dans la réalisation de fers à friser à vapeur.

## Revendications

1. Appareil à vapeur pour le traitement et/ou la mise en forme des cheveux comprenant :
- un boîtier avec un moyen de préhension (1),
- un corps d'enroulement (2) pour les mèches de cheveux solidaire par une extrémité (5a) du boîtier et limité vers son autre extrémité par une paroi de cloisonnement (5b), ledit corps comportant des perçages (4b) pour le passage de la vapeur en provenance d'un organe de production de vapeur,
- un moyen de serrage (10) d'une mèche de cheveux sur le corps d'enroulement (2),
- un moyen de distribution de vapeur relié audit moyen de production de vapeur et débouchant dans le corps d'enroulement (2), ledit moyen de distribution étant un élément tubulaire (20) monté coaxial et s'étendant dans le corps d'enroulement (2) à partir d'une entrée (20a) située dans le boîtier, ledit élément (20) comportant au moins un orifice (21) de sortie de vapeur, caractérisé en ce que ledit orifice (21) est situé à l'extrémité terminale dudit tube de manière à conduire le flux d'arrivée de vapeur à l'intérieur de l'élément tubulaire (20) sensiblement sur toute sa longueur pour le libérer au voisinage de la paroi de cloisonnement (5b) par l'orifice (21) et le diriger ensuite dans le sens inverse dans l'intérieur du corps d'enroulement (2) dans des évidements longitudinaux (26) entre la surface extérieure dudit élément tubulaire (20) et la surface interne dudit corps d'enroulement (2) pour le laisser ensuite s'échapper à travers lesdits perçages (4b).

2. Appareil selon la revendication 1 caractérisé en ce que l'extrémité terminale de l'élément tubulaire (20) est pourvue d'un orifice (21) de distribution de vapeur qui débouche dans une chambre de distribution (25) ménagée entre ladite extrémité et la face interne terminale (5c) de la paroi interne (5b).

3. Appareil selon la revendication 1 ou 2 caractérisé en ce que l'élément tubulaire (20) délimite avec sa surface extérieure et la surface interne du corps d'enroulement (2) une série d'évidements (26) longitudinaux formant à partir de l'orifice (21) des canaux de répartition du flux de vapeur.

4. Appareil selon la revendication 3 caractérisé en ce que les évidements (26) s'étendent à partir de l'extrémité terminale de l'élément tubulaire (20).

5. Appareil selon les revendications 3 et 4 caractérisé en ce que la section interne du corps d'enroulement (2) est circulaire

6. Appareil selon la revendication 5 caractérisé en ce que l'élément tubulaire (20) est formé par un tube écrasé à au moins trois branches (27), supportant le corps d'enroulement (2) en au moins trois génératrices, les évidements (26) étant délimités entre deux branches adjacentes (27).

7. Appareil selon l'une des revendications 1 à 6 caractérisé en ce que le corps d'enroulement (2) est pourvu extérieurement de nervures (4) longitudinales délimitant entre elles des rainures (4a) le long desquelles sont ménagées les perçages (4b).

8. Appareil selon l'une des revendications 1 à 7 caractérisé en ce que le corps d'enroulement (2) est monté libre à rotation sur le boîtier autour de son axe longitudinal et autour de l'élément tubulaire (20).

9. Appareil selon l'une des revendications 1 à 8 caractérisé en ce qu'il comporte une unité de ventilation apte à créer une veine d'air dirigée en sens inverse de la progression du flux de vapeur dans les évidements (26).

10. Appareil selon la revendication 9 caractérisé en ce que la veine d'air circule dans les évidements (26), à partir du boîtier et vers l'extrémité terminale de l'élément tubulaire (20) pour assurer le mélange air/vapeur dans lesdits évidements.

11. Appareil selon l'une des revendications 9 à 10 caractérisé en ce que la veine d'air comporte une section périphérique annulaire de ventilation entourant le corps d'enroulement (2) et passant à travers une bague perforée (30) assurant la liaison entre le corps d'enroulement (2) et l'intérieur du boîtier.

12. Procédé de traitement et/ou de mise en forme des cheveux consistant :
- à immobiliser une mèche de cheveux entre un corps d'enroulement et un moyen de serrage de la mèche sur ledit corps,
- à enrouler la mèche immobilisée sur le corps d'enroulement,
- à assurer le passage de vapeur à partir du corps d'enroulement à travers la mèche immobilisée, caractérisé en ce qu'il consiste :
- à conduire le flux d'arrivée de vapeur sans échappement dans le milieu extérieur en direction de l'extrémité du corps d'enroulement et selon son axe longitudinal dans un élément tubulaire coaxial s'étendant dans le corps d'enroulement.
- à libérer le flux de vapeur au voisinage de l'extrémité du corps d'enroulement et à le diriger entre la surface extérieure de l'élément tubulaire et la surface interne du corps d'enroulement en sens inverse du flux d'arrivée pour le laisser ensuite s'échapper à travers les perçages ménagés à la périphérie dudit corps d'enroulement.

13. Procédé selon la revendication 12, caractérisé en ce qu'il consiste à produire un flux d'air à l'encontre du flux de vapeur libéré pour assurer le mélange air/vapeur des deux flux juste avant la pénétration du mélange dans la mèche.

## Claims

1. A steam appliance for treating and/or shaping hair, the appliance comprising:
a housing (1) having grasping means;
a roller body (2) for rolling up locks of hair, the body being secured at one end (5a) to the housing and being limited towards its other end by a partition wall (5b), said body including holes (4b) to pass steam from a steam production member;
clamping means (10) for clamping a lock of hair on the roller body (2); and
steam delivery means connected to said steam production means and opening out into the roller body (2), said delivery means being a tubular element (20) mounted coaxially inside and extending along the roller body (2) from an inlet (20a) situated in the housing, said element (20) including at least one steam outlet orifice (21),
the appliance being characterized in that said orifice (21) is situated at the terminal end of said tube in such a manner as to convey an inlet flow of steam inside the tubular element (20) substantially along its entire length to be released in the vicinity of the partitioning wall (5b) via the orifice (21) and then to be directed in the opposite direction inside the roller body (2) along the longitudinal recesses (26) between the outside surface of said tubular element (20) and the inside surface of said roller body (2) to enable it then to escape through said holes (4b).

2. An appliance according to claim 1, characterized in that the terminal end of the tubular element (20) is provided with a steam dispensing orifice (21) which opens out into a manifold chamber (25) provided between said end and the terminal inside face (5c) of the internal wall (5b).

3. An appliance according to claim 1 or 2, characterized in that the outside surface of the tubular element (20) and the inside surface of the roller body (2) co-operate to define a series of longitudinal recesses (26) forming steam flow distributing channels extending from the orifice (21).

4. An appliance according to claim 3, characterized in that the recesses (26) extend from the terminal end of the tubular element (20).

5. An appliance according to claims 3 and 4, characterized in that the internal section of the roller body (2) is circular.

6. An appliance according to claim 5, characterized in that the tubular element (20) is formed by a deformed tube having at least three branches (27), the branches supporting the roller body (2) along at least three generator lines, the recesses (26) being defined between pairs of adjacent branches (27).

7. An appliance according to any one of claims 1 to 6, characterized in that the roller body (2) is provided on the outside with longitudinal ribs (4) that define between them grooves (4a) having the holes (4b) formed therein.

8. An appliance according to any one of claims 1 to 7, characterized in that the roller body (2) is mounted to rotate freely on the housing about its longitudinal axis and about the tubular element (20).

9. An appliance according to any one of claims 1 to 8, characterized in that it includes a fan unit suitable for creating a stream of air running in the opposite direction to the direction in which the flow of steam moves along the recesses (26).

10. An appliance according to claim 9, characterized in that the stream of air flows along the recesses (26) from the housing and towards the terminal end of the tubular element (20) so as to perform air/steam mixing in said recesses.

11. An appliance according to claim 9 or 10, characterized in that the stream of air includes a peripheral annular ventilation section surrounding the roller body (2) and passing through a perforated ring (30) that links together the roller body (2) and the inside of the housing.

12. A method of treating and/or shaping hair, and consisting in:
holding a lock of hair in place between a roller body and means for clamping the lock on said body;
rolling up the held lock on the roller body; and
causing steam to pass from the roller body through the held lock;
characterized in that it further consists in:
conveying the inlet flow of steam without loss to the surroundings towards the end of the roller body and along its longitudinal axis within a coaxial tubular element extending inside the roller body; and
releasing the flow of steam in the vicinity of the end of the roller body and directing it between the outside surface of the tubular element and the inside surface of said roller body in the direction opposite to the direction of the inlet flow to enable it then to escape through the holes provided through the periphery of said roller body.

13. A method according to claim 12, characterized in that it consists in producing a flow of air against the released flow of steam so as to ensure air/steam mixing of the two flows immediately before the mixture penetrates into the lock.

## Patentansprüche

1. Gerät mit Dampf zur Behandlung und/oder zum Formen von Haaren mit:
- einem Gehäuse mit einem Griffteil (1),
- einem mit einem Ende (5a) mit dem Gehäuse fest verbundenen Aufwickelkörper (2) für die Haarsträhnen, der am anderen Ende durch eine Trennwand (5b) begrenzt ist, wobei der Körper Bohrungen (4b) für den Durchtritt des aus einem Dampf erzeugenden Organ stammenden Dampfs enthält,
- einem Mittel (10) zum Klemmen einer Haarsträhne auf dem Aufwickelkörper (2),
- einem Mittel zum Verteilen des Dampfes, das mit dem Mittel zum Erzeugen von Dampf verbunden ist und in den Aufwickelkörper (2) mündet, wobei das Verteilungsmittel ein koaxial angebrachtes rohrförmiges Element (20) ist, das sich im Aufwickelkörper (2) ausgehend von einem im Gehäuse angeordneten Eintritt (20a) erstreckt, wobei das Element (20) mindestens eine Öffnung (21) für den Austritt von Dampf enthält,
dadurch gekennzeichnet, daß die Öffnung (21) sich am entfernten Ende des Rohrs befindet, so daß der in das rohrförmige Element (20) einströmende Dampfstrom im wesentlichen über dessen ganzen Länge geführt wird, um ihm in der Nähe der Trennwand (5b) durch die Öffnung (21) freizusetzen und ihn dann in der umgekehrten Richtung im Inneren des Aufwickelkörpers (2) in längliche Aussparungen (26) zwischen der Außenfläche des rohrförmigen Elements (20) und der Innenseite des Aufwickelkörpers (2) zu lenken, um ihn dann durch die Bohrungen (4b) entweichen zu lassen.

2. Gerät nach Anspruch 1, dadurch gekennzeichnet, daß das entfernte Ende des rohrförmigen Elements (20) mit einer Öffnung (21) zum Verteilen von Dampf versehen ist, die in eine Verteilungskammer (25) mündet, die zwischen dem Ende und der entfernten Innenseite (5c) der Innenwand (5b) angebracht ist.

3. Gerät nach Anspruch 1 oder 2, dadurch gekennzeichnet, daß das rohrförmige Element (20) mit seiner Außenfläche und mit der Innenfläche des Aufwickelkörpers (2) eine Reihe von länglichen Aussparungen (26) begrenzt, die ausgehend von der Öffnung (21) Kanäle zum Verteilen des Dampfstroms bilden.

4. Gerät nach Anspruch 3, dadurch gekennzeichnet, daß die Aussparungen (26) sich vom entfernten Ende des rohrförmigen Elements (20) erstrecken.

5. Gerät nach den Ansprüchen 3 und 4, dadurch gekennzeichnet, daß der Innenquerschnitt des Aufwickelkörpers (2) kreisförmig ist.

6. Gerät nach Anspruch 5, dadurch gekennzeichnet, daß das rohrförmige Element (20) aus einem zusammengedrückten Rohr mit mindestens drei Schenkeln (27) gebildet ist, welche den Aufwickelkörper (2) in mindestens drei Mantellinien stützt, wobei die Aussparungen (26) zwischen zwei benachbarten Schenkeln begrenzt sind.

7. Gerät nach einem der Ansprüche 1 bis 6, dadurch gekennzeichnet, daß der Aufwickelkörper (2) außen mit Längsrippen (4) versehen ist, die zwischen sich Nuten (4a) begrenzen, entlang welchen die Bohrungen (4b) angebracht sind.

8. Gerät nach einem der Ansprüche 1 bis 7, dadurch gekennzeichnet, daß der Aufwickelkörper (2) am Gehäuse frei drehbar um seine Längsachse und um das rohrförmige Element (20) angebracht ist.

9. Gerät nach einem der Ansprüche 1 bis 8, dadurch gekennzeichnet, daß es eine Lüftungseinheit enthält, die einen Luftstrom zu bilden vermag, die in der umgekehrten Richtung des Fortschreitens des Dampfsstroms in den Aussparungen (26) gerichtet ist.

10. Gerät nach Anspruch 9, dadurch gekennzeichnet, daß der Luftstrom in den Aussparungen (26) vom Gehäuse zum entfernten Ende des rohrförmigen Elements (20) strömt, um das Mischen von Luft und Dampf in den Aussparungen zu gewährleisten.

11. Gerät nach einem der Ansprüche 9 bis 10, dadurch gekennzeichnet, daß der Luftstrom einen ringförmigen Lüftungsumfangsquerschnitt aufweist, der den Aufwickelkörper (2) umgibt und durch einen perforierten Ring (30) hindurchgeht, der die Verbindung zwischen dem Aufwickelkörper (2) und dem Inneren des Gehäuses gewährleistet.

12. Verfahren zur Behandlung und/oder zum Formen von Haaren, das darin besteht:
- eine Haarsträhne zwischen einem Aufwickelkörper und einem Mittel zum Klemmen der Strähne auf dem Körper festzulegen,
- die festgelegte Strähne auf den Aufwickelkörper aufzuwickeln
- den Durchtritt von Dampf von dem Aufwickelkörper durch die festgelegte Strähne zu gewährleisten, dadurch gekennzeichnet, daß es darin besteht, daß
- der Eintritts-Dampfstrom, ohne nach außen zu entweichen, in Richtung zum Ende des Aufwickelkörpers und entlang seiner Längsachse in einem sich im Aufwickelkörper erstreckenden rohrförmigen Element geführt wird,
- der Dampfstrom in der Nähe des Endes des Aufwickelkörpers freigesetzt und zwischen der Außenfläche des rohrförmigen Element und der Innenfläche des Aufwickelkörpers in umgekehrter Richtung zum Eintrittsstrom geführt wird, um ihn dann durch am Umfang des Aufwickelkörpers angebrachte Bohrungen entweichen zu lassen.

13. Verfahren nach Anspruch 12, dadurch gekennzeichnet, daß es darin besteht, einen Luftstrom entgegen dem freigesetzten Dampfstrom zu erzeugen, um das Mischen von Luft und Dampf der beiden Ströme zu gewährleisten, gerade bevor das Gemisch in die Strähne eindringt.
